# FASCICULE DE BREVET EUROPEEN

(11) **EP 0 277 078 B1**
(45) Date de publication et mention de la délivrance du brevet: **03.10.1990**
(21) Numéro de dépôt: 88420016.3
(22) Date de dépôt: 20.01.1988
(51) Int. Cl.: B66F 11/04

(54) **Mât téléscopique pour ponts roulants**
Teleskopsäule für Laufkräne
Telescopic mast for an overhead travelling crane

(30) Priorité: 20.01.1987 FR 8700745
(43) Date de publication de la demande: 03.08.1988
(73) Titulaire: REEL S.A., F-69450 Saint Cyr au Mont d'Or (FR)
(72) Inventeur: Lapre, Francis Luc, F-69100 Villeurbanne (FR)
(74) Mandataire: Laurent, Michel

(56) Documents cités:
- DE-A- 2 406 387
- DE-C- 921 172
- DE-C- 3 528 996
- FR-A- 1 545 379
- FR-A- 2 448 606
- US-A- 3 286 853
- US-A- 4 166 542
- US-A- 4 258 825

## Description

Lorsque l'on doit effectuer des opérations à des endroits précis, on utilise un pont roulant à mât télescopique dont les fûts élémentaires se développent en direction du sol. On utilise un tel engin par exemple pour l'entretien des avions, l'intervenant étant monté sur une plateforme ou nacelle en porte- à-faux associée à la partie inférieure du dernier fût par rapport à laquelle elle peut changer d'orientation.

Ce mouvement de la plateforme ou nacelle entraîne sur les fûts des efforts de torsion et de flexion, tant et si bien que l'on doit prévoir des moyens d'absorber ces efforts sans nuire au bon fonctionnement de l'ensemble.

Le DE-C-3 528 996 décrit un mât télescopique pour ponts roulants comprenant plusieurs fûts à section polygonale, dont l'un est fixe tandis que les autres coulissent grâce à des câbles principaux et auxiliaires passant sur des poulies, les côtés d'un fût portant des moyens de guidage du fût voisin.

Pour d'autres applications, il a été proposé dans le DE-C-921 172 et le FR-A-2 448 606, des ensembles télescopiques comprenant également plusieurs éléments déplaçable les uns par rapport aux autres au moyen de câbles et de poulies ainsi que des moyens de guidage.

Les solutions décrites dans ces documents, même si un homme du métier pensait à les transposer pour la réalisation d'un mât télescopique pour ponts roulants, ne permettent cependant pas de réaliser une structure légère susceptible de reprendre les efforts dûs à la rotation de la plateforme ainsi que d'assurer la reprise des efforts de flexion lorsque la nacelle est montée en porte à faux.

L'invention permet de résoudre ces problèmes et concerne un perfectionnement aux mâts faisant l'objet du DE-C-3 528 996, le mât selon l'invention se caractérisant en ce que les poulies pour le passage des câbles auxiliaires sont situées sur trois faces non adjacentes des fûts répartis angulairement de manière régulière par rapport à l'axe géométrique de ces fûts et en ce que les moyens de guidage de ces derniers sont disposés sur trois autres faces non adjacentes.

Dans un mode d'exécution préféré, les fûts sont réalisés au moyen d'une ossature en treillis tubulaire à section hexagonale, trois cloisons de chaque fût non adjacentes portant les guidages, tandis que les poulis sont supportées par les trois autres cloisons.

Le dessin annexé, donné à titre d'exemple, permettra de mieux comprendre l'invention, les caractéristiques qu'elle présente et les avantages qu'elle est susceptible de procurer:
- la figure 1 est une vue générale d'un pont roulant pourvu d'un mât vertical établi conformément à l'invention et dont les éléments télescopiques ont été représentés en coupe;
- la figure 2 en est une vue en bout dans laquelle on a supprimé la plateforme extrême;
- la figure 3 est une vue en élévation du mât télescopique suivant l'invention.

Fig. 4 est une vue partielle à grande éhcelle d'un des éléments télescopiques à l'état isolé.

On a représenté en fig. 1 un pont roulant 1 destiné à se déplacer au moyen de roues 2 prenant appui sur des chemins de roulement 3, ledit pont roulant étant pourvu d'un chariot 4 propre à se déplacer transversalement grâce à des roues 5, par rapport à la poutre principale du pont roulant.

Dans le mode d'exécution représenté, le chariot 4 est solidaire d'un mât télescopique 6 réalisé au moyen d'un certain nombre de fûts coulissant les uns dans les autres.

Le châssis du chariot 4 est associé à un fût fixe 7 dans lequel peut coulisser un premier fût 8 qui renferme un deuxième fût 9 dans lequel peut se déplacer un fût extrême 10 dont l'extrémité inférieure est solidaire d'une plateforme ou nacelle 11. Le fût 10 est solidaire d'une couronne d'orientation 11a qui coopère avec un pignon 12 porté par un moto-réducteur 13 pour assurer la rotation de la plateforme ou nacelle par rapport au fût 10.

A la manière connue, le coulissement des fûts s'effectue grâce à des cables auxiliaires 14 dont les bouts sont attachés à l'extrémité supérieure d'une part d'un fût quelconque et d'autre part de celle du fût situé à l'extérieur de celui qui l'entoure directement. Autrement dit, l'un des bouts 14a du câble 14 est attaché au chariot 4, puis ce câble passe autour d'une poulie 15 portée par l'intérieur du fût 8 situé immédiatement à l'intérieur de celui 7, puis l'autre bout 14b de ce câble est attaché en haut du fût 9 situé dans celui 8. De manière semblable, un second câble 16 est attaché par un de ses bouts 16a à l'extrémité supérieure du fût 8, puis il passe autour d'une poulie 17 associée au fût 9, son autre bout 16b étant fixé à l'extrémité supérieure du dernier fût 10.

Conformément à l'invention, chaque fût présente en section transversale la forme d'un hexagone, de telle sorte qu'il existe trois câbles 14 et trois câbles 16 situés en vis-à-vis de trois faces non adjacentes et réparties angulairement de manière régulière par rapport à l'axe géomé trique des fûts.

Les trois autres faces de ces derniers sont destinées à leur guidage angulaire. A cet effet, les cloisons des fûts qui ne sont pas disposées en vis-à-vis des poulies 15 et 17, c'est-à-dire celles qui sont placées entre les trois faces précitées portent sur leurs parois extérieures un rail de guidage 18. Ces rails sont respectivement portés par les fûts 8, 9 et 10 (fig. 2). Les parois intérieures des cloisons correspondantes des fûts 7, 8 et 9 portent quant à elles deux rangées superposées de galets 19 qui roulent sur les rails 18.

On a illustré en fig. 3 la position des deux rangées de galets 19 de chaque fût 7 à 9, ainsi que celle des poulies 15 et 17 associées respectivement aux fûts 9 et 8. On consiste que les deux rangées de galets se trouvent pratiquement à l'extrémité libre de chaque fût 7, 8 et 9. Les poulies 15 et 17 se trouvent avantageusement situées dans la partie basse des fûts 8 et 9.

Dans le mode d'exécution représenté, le déploiement des fûts s'effectue par gravité. Des câbles principaux 20 partent d'un treuil 4a du chariot 4 pour venir coopérer avec des poulies 21 montées au sommet du fût 10, en vue de contrôler la vitesse de déplacement synchronisée par gravité desdits fûts. Au contraire, lors de la contraction du mât, les câbles principaux 20 sont enroulés à la manière connue de façon à remonter le fût 10 qui, par l'intermédiaire des câbles 16 et 14, assure le déplacement synchronisé des fûts vers le haut. On ne reviendra pas sur cette manière de procéder qui est bien connue dans la pratique.

Comme illustré en fig. 2 et 4 tous les fûts sont réalisés au moyen de plusieurs cloisons en treillis tubulaire, de caissons d'accouplement longitudinaux 22 formant les éléments d'assemblage des tubes 23 transversaux et obliques à chacun des angles des fûts. On observe que chaque caisson 22 est réalisé au moyen de deux tubes à section rectangulaire ou analogue 23a, 23b orientés obliquement et réunis au moyen de deux tôles, l'une interne 23c et l'autre externe 23d.

De manière que les ossatures en treillis n'apparaissent pas, l'on peut revêtir les faces extérieures des fûts de panneaux pleins illustrés plus particulièrement en fig. 3.

On a ainsi réalisé un mât télescopique pour pont roulant présentant une structure susceptible de reprendre les efforts dûs à la rotation de la plateforme grâce à un guidage sur trois rails fixés sur les faces d'une ossature en treillis tubulaire permettant un gain important de poids, ledit guidage assurant également la reprise des efforts de flexion lorsque la nacelle 11 est montée en porte à faux.

## Revendications

1. Mât télescopique, notamment pour ponts roulants, du genre comprenant plusieurs fûts à section polygonale (7,8, 9, 10) dont l'un (7) est fixe tandis que les autres coulissent grâce à des câbles principaux (20) et auxiliaires (14, 16) passant sur des poulies (21 respectivement 15, 17), les côtés d'un fût portant des moyens de guidage (18, 19) du fût voisin, caractérisé en ce que les poulies (15, 17) pour le passage des câbles auxiliaires (14, 16) sont situées sur trois faces non adjacentes des fûts réparties angulairement de manière régulière par rapport à l'axe géométrique de ces fûts et en ce que les moyens de guidage (18, 19) de ces derniers sont disposés sur trois autres faces non adjacentes.

2. Mât télescopique suivant la revendication 1, caractérisé en ce que ses fûts (7, 8, 9, 10) présentent chacun en section transversale la forme d'un hexagone.

## Patentansprüche

1. Teleskopmast, insbesondere für Laufkräne, mit mehreren, einen vieleckigen Querschnitt aufweisenden Schäften (7, 8, 9, 10), von denen einer (7) ortsfest, die anderen jedoch mittels Hauptseilen (20) und Hilfsseilen (14, 16) verschiebbar sind, die über Rollen (21 bzw. 15, 17) laufen, wobei die Seiten eines Schaftes die Führungsmittel (18, 19) für den benachbarten Schaft tragen, dadurch gekennzeichnet, daß die Rollen (15, 17) für die Hilfsseile (14, 16) auf drei nicht benachbarten Seiten der Schäfte, bezüglich der geometrischen Achse der Schäfte umfänglich regelmäßig verteilt angeordnet sind, und daß die Führungsmittel (18, 19) der letzteren auf drei anderen, nicht benachbarten Seiten angeordnet sind.

2. Teleskopmast nach Anspruch 1, dadurch gekennzeichnet, daß dessen Schäfte (7, 8, 9, 10) jeweils im Querschnitt die Form eines Sechseckes aufweisen.

## Claims

1. Telescopic mast, in particular for overhead travelling cranes, of the type comprising several shafts having a polygonal section (7, 8, 9, 10), one (7) of which is fixed while the others slide by way of main (20) and auxiliary (14, 16) cables passing around pulleys (21 and 15, 17 respectively), the sides of a shaft carrying means (18, 19) for guiding the adjacent shaft, characterized in that the pulleys (15, 17) for the passage of the auxiliary cables (14, 16) are situated on three nonadjacent faces of the shafts and with a regular angular distribution relative to the geometrical axis of these shafts, and in that the means (18, 19) for guiding the latter are arranged on three other non-adjacent faces.

2. Telescopic mast according to Claim 1, characterized in that its shafts (7, 8, 9, 10) each have, in cross-section, the shape of a hexagon.
